# EUROPÄISCHE PATENTSCHRIFT

(11) **EP 0 780 525 B1**
(45) Veröffentlichungstag und Bekanntmachung des Hinweises auf die Patenterteilung: **25.02.2004**
(21) Anmeldenummer: 96118807.5
(22) Anmeldetag: 23.11.1996
(51) Int. Cl.: E04B 2/96

(54) **Fassadenprofilkonstruktion**
Façade construction
Construction de façade

(30) Priorität: 29.11.1995 DE 19544555; 11.12.1995 DE 19546202; 02.03.1996 DE 29603935 U; 26.03.1996 DE 29605566 U
(43) Veröffentlichungstag der Anmeldung: 25.06.1997
(73) Patentinhaber: W. HARTMANN & CO (GMBH & CO), D-20459 Hamburg (DE)
(72) Erfinder: Borkenhagen, Steffen, 91734 Mitteleschenbach (DE); Höfler, Andreas, 90459 Nürnberg (DE); Notter, Johannes, 91174 Spalt (DE)
(74) Vertreter: Tergau, Enno, Dipl.-Ing.

(56) Entgegenhaltungen:
- EP-A- 0 566 070
- EP-A- 0 791 698
- DE-A- 3 510 742
- DE-A- 4 107 933

## Beschreibung

Die vorliegende Erfindung betrifft eine Fassadenprofilkonstruktion mit den Merkmalen des Oberbegriffs des Anspruchs 1. Derartige Fassadenprofilkonstruktionen bestehen üblicherweise aus in vertikaler Richtung verlaufenden Pfostenprofilen und daran befestigten, in horizontaler Richtung verlaufenden Riegelprofilen. Diese Profile sind im wesentlichen 2-teilig und bestehen aus raumseitig angeordneten Tragprofilen und wetterseitig angeordneten Halteprofilen. Die wetterseitig angeordneten Halteprofile sind üblicherweise als Druck- bzw. Deckprofile ausgestaltet. Üblicherweise sind die wetterseitig angeordneten Halteprofile mittels Schraubverbindungen an den raumseitig angeordneten Tragprofilen befestigt.

Zwischen den Tragprofilen und den Halteprofilen sind Flächenelemente fixiert. Diese Flächenelemente können entweder Mehrscheibenisolierglaseinheiten oder wärmedämmende Paneele sein. Die Isolierglaseinheiten können als Fenster, Türen oder Festfelder ausgeführt sein. Die Fassadenprofile bestehen bei den gattungsmäßigen Fassadenprofilkonstruktionen üblicherweise aus Leichtmetall, insbesondere aus Aluminium. Zur Erzielung einer Wärmedämmung zwischen den raumseitig angeordneten Profilen und den wetterseitig angeordneten Profilen sind zwischen den raumseitigen Tragprofilen und den wetterseitigen Halteprofilen üblicherweise Wärmedämmprofile eingebracht.

Die Isolierungswirkung der Wärmedämmprofile ist jedoch begrenzt, weil die Wärmedämmprofile lediglich die Wärmeleitung zwischen den raumseitigen Tragprofilen und den wetterseitigen Halteprofilen reduzieren. Insbesondere erfolgt bei den vorbekannten Fassadenprofilkonstruktionen keine Reduktion von Wärmeverlusten durch Wärmestrahlung und Wärmekonvektion im Glasfalzbereich.

Aus der EP 0 566 070 A1 ist eine Fassadenprofilkonstruktion zu entnehmen, bei dem ein Zwischenraum zwischen den Flächeneleementen mit Hilfe eines Dicht-profils überdeckt ist. Das Dichtprofil ist vorzugsweise ein koextrudiertes Teil, dessen äußerer Teilbereich als Dichtungselement und dessen innerer Teilbereich als Wärmedämmelement ausgebildet ist. Das Dichtprofil wird für eine ausreichende Abdichtung mittels einer Schraube gegen die Flächenelemente gepresst. Diese Fassadenprofilkonstruktion weist die Merkmale des Oberbegriffes des Anspruchs 1 auf.

Der Erfindung liegt die Aufgabe zugrunde, die Wärmedämmung bei den gattungsmäßigen Fassadenprofilkonstruktionen zu verbessern. Diese Aufgabe ist durch die Merkmalskombination des Anspruchs 1 gelöst.

Nach der Erfindung ist der Zwischenraum zwischen den Flächenelementen mittels eines zusätzlich eingebrachten Wärmedämmelements vollständig abgedeckt. Das Wärmedämmelement ist dabei als ein eigenständiges Element zwischen Außendichtungsleisten eingelegt und liegt an diesen sowie an den Rändern der Flächenelemente bündig an. Auf diese Weise ist die Wärmeabgabe an das wetterseitig angeordnete Halteprofil deutlich eingedämmt. Die Wärmeübertragung durch Konvektion ist deutlich verringert, weil die ruhenden Luftschichten erhalten bleiben. Mit Hilfe der Erfindung sind die Wärmeverluste durch Konvektion im Bereich des Zwischenraums zwischen den Flächenelementen deutlich reduziert. Folglich erfolgt auch anschließend nur ein geringer Wärmeverlust durch Wärmeleitung durch das Halteprofil. Durch die Anordnung des Wärmedämmelements ist der Strahlungsweg von der Raumseite zur Wetterseite hin durch den Zwischenraum vollständig verschlossen und es sind die strahlungsbedingten Wärmeverluste gering gehalten.

Die auf den Anspruch 1 rückbezogenen Ansprüche betreffen zweckmäßige Weiterbildungen der Erfindung.

Bevorzugt sind die der Wetterseite zugewandten, die der Wetterseite abgewandten und beide Oberflächen des Wärmedämmelements mit einer Beschichtungsfläche mit geringer Emissivität versehen. Eine derartige Beschichtung trägt zur zusätzlichen Reduktion der Wärmestrahlung bei. Außerdem gewährleistet diese Anordnung einen besonders soliden Sitz des Wärmedämmelements in der Fassadenprofilkonstruktion. Schließlich gewährleistet diese Konstruktion einen dichtenden Abschluß des Zwischenraums zur Wetterseite hin.

Die Verwendung eines federelastischen Werkstoffs für das Wärmedämmelement gewährleistet, daß das Wärmedämmelement Dilatationen oder Maßtoleranzen durch Eigenverformung aufnimmt und stets reversibel in seine Ausgangslage zurückkehrt. Außerdem kann das Wärmedämmelement so mit leichtem Übermaß gefertigt sein, so daß das Wärmedämmelement bei der Montage komprimiert wird. Infolge der Kompression liegt das Wärmedämmelement leicht geklemmt in der Fassadenprofilkonstruktion ein, so daß es verschiebesicher und wölbungsfrei in seiner Sollposition gehalten ist. Die Abdichtung der einzelnen Glasfalzbereiche ist hierdurch ebenfalls verbessert.

Die Anbringung einer Klebeschicht gemäß Anspruch 4 erleichtert die Montierbarkeit der Fassadenprofilkonstruktion. Das Wärmedämmelement kann auf diese Weise einfach und kostengünstig an den Halteprofilen klebend vormontiert werden und die Halteprofil-Wärmedämmelement-Baugruppe sodann mit der restlichen Profilkonstruktion verbaut werden. Außerdem ist das Wärmedämmelement infolge der Adhäsionswirkung der Klebeschicht zusätzlich verschiebegesichert gelagert.

Anhand des in der Zeichnungsfigur dargestellten Ausführungsbeispiels ist die vorliegende Erfindung weiter beschrieben. Die Zeichnungsfigur zeigt die geschnittene Darstellung eines Pfostens.

Das Pfostenprofil 1 ist im wesentlichen zusammengesetzt aus dem eigentlichen Tragpfosten 2 und dem am Tragpfosten 2 befestigten Halteprofil 3. Das Halteprofil 3 besteht hierbei aus dem Druckprofil 4 und dem auf das Druckprofil 4 aufgerasteten Deckprofil 5.

In Querrichtung 6 verlaufen die die Flächenelemente bildenden Isolierglaseinheiten 7.

Das Druckprofil 4 ist am Tragpfosten 2 mittels der Befestigungsschraube 8 befestigt. Die Mittellängsachse 9 der Befestigungsschraube 8 verläuft hierbei in der zur Querrichtung 6 senkrecht verlaufenden Achsrichtung 10.

Der Tragpfosten 2 trägt auf seiner den Isolierglaseinheiten 7 zugewandten Seite jeweils eine Aufnahmenut 11 zur Aufnahme jeweils einer Innendichtungsleiste 12. Analog dazu sind am Druckprofil 4 nutartige Kerben 13 vorgesehen zur Aufnahme von Außendichtungsleisten 14. Zwischen den Außendichtungsleisten 14 und den Innendichtungsleisten 12 sind die Isolierglaseinheiten 7 gehalten. Die Außendichtungsleisten 14 und die Innendichtungsleisten 12 liegen hierbei mit ihren Dichtflächen an den Rändern der Isolierglaseinheiten 7 an.

Zur Aufnahme der Befestigungsschraube 8 ist am Tragpfosten 2 des weiteren vorzugsweise mittig zwischen den Aufnahmenuten 11 ein Schraubkanal 15 ausgebildet, in welchen die Befestigungsschraube 8 in Achsrichtung 10 einschraubbar ist. Der Schraubkanal 15 trägt auf seiner den Isolierglaseinheiten 7 zugewandten Stirnseite in Achsrichtung 10 vorstehende Rasthaken 16. Auf die Rasthaken 16 ist das Wärmedämmprofil 17 aufrastbar. Das Wärmedämmprofil 17 sitzt also in Achsrichtung 10 vor dem Schraubkanal 15.

In dem zwischen den Außendichtungsleisten 14 und dem Druckprofil 4 gebildeten Hohlraum liegt das Wärmedämmelement 18 ein. Das Wärmedämmelement 18 liegt sowohl bündig an der Innenfläche des Druckprofils 4, an den einander zugewandten Seitenflächen der Außendichtungsleisten 14 sowie Teilbereichen der Ränder der Isolierglaseinheiten 7 an. Auf diese Weise dichtet das Wärmedämmelement 18 den zwischen den Isolierglaseinheiten 7 freigelassenen Zwischenraum in Querrichtung 6 und in der zur Querrichtung 6 und zur Achsrichtung 10 senkrecht verlaufenden Vertikalrichtung, welche in der Zeichnung nicht dargestellt ist, vollständig ab.

Aus der Zeichnung ersichtlich ist schließlich der Wärmestrahlungspfeil 19. Der Wärmestrahlungspfeil 19 deutet an, daß die Wärmestrahlung am Wärmedämmelement 18 absorbiert wird und in Richtung auf den Tragpfosten 2 reflektiert wird, während die Wärmestrahlung in Richtung auf das Halteprofil 3 deutlich reduziert ist. Mit anderen Worten wird die Wärme auf der im wesentlichen vom Tragpfosten 2 und den ihm zugeordneten Dichtungsleisten 12 gebildeten Raumseite 20 der Fassadenprofilkonstruktion gehalten, während auf der der Raumseite 20 in Achsrichtung 10 abgewandten Wetterseite 21 das Wärmedämmelement 18 in der Profilkonstruktion einliegt und so die Wärmestrahlung in Richtung auf die Wetterseite 21 verhindert.

### Bezugszeichenliste

- 1: Pfostenprofil
- 2: Tragpfosten
- 3: Halteprofil
- 4: Druckprofil
- 5: Deckprofil
- 6: Querrichtung
- 7: Isolierglaseinheit
- 8: Befestigungsschraube
- 9: Mittellängsachse
- 10: Achsrichtung
- 11: Aufnahmenut
- 12: Innendichtungsleiste
- 13: Kerbe
- 14: Außendichtungsleiste
- 15: Schraubkanal
- 16: Rasthaken
- 17: Wärmedämmprofil
- 18: Wärmedämmelement
- 19: Wärmestrahlungspfeil
- 20: Raumseite
- 21: Wetterseite

## Patentansprüche

1. Fassadenprofilkonstruktion
a) mit raumseitigen Tragprofilen (2),
b) mit wetterseitigen Halteprofilen (3),
c) mit zwischen den Trag- und Halteprofilen fixierten Flächenelementen (7) und
d) mit jeweils zwischen zwei benachbarten Flächenelementen (7) gebildeten Zwischenräumen und
e) mit einem jeweils einen Zwischenraum sowohl in Querrichtung (6) als auch in Längsrichtung abdeckenden Wärmedämmelement (18), wobei die Halteprofile (3) an den Rändern der Flächenelemente (7) widergelagerte Außendichtungsleisten (14) aufweisen,
**dadurch gekennzeichnet,**
- **dass** in einem zwischen zwei benachbarten Außendichtungsleisten (14) und dem Halteprofil (3) gebildeten wetterseitigen (21) Teilzwischenraum das Wärmedämmelement (18) als ein eigenständiges und von den Auβendichtungsleisten (14) unabhängiges Element eingelegt ist, und
- **dass** das Wärmedämmelement (18) den Teilzwischenraum vollständig ausfüllt und an den Außendichtungsleisten (14) sowie an den Rändern der Flächenlemente (7) diese teilweise überlappend bündig anliegt.

2. Profilkonstruktion nach Anspruch 1,
**dadurch gekennzeichnet,**
**dass** das Wärmedämmelement (18) einen rechteckförmigen Querschnitt aufweist.

3. Profilkonstruktion nach Anspruch 1 oder 2,
**gekennzeichnet durch**
einen federelastischen Werkstoff des Wärmedämmelements (18) derart, dass das Wärmedämmelement (18) nach Art eines Dämmkissens wirksam ist.

4. Profilkonstruktion nach einem oder mehreren der vorhergehenden Ansprüche,
**gekennzeichnet durch**
eine Klebeschicht auf einer Oberfläche des Wärmedämmelements (18).

5. Profilkonstruktion nach einem oder mehreren der vorhergehenden Ansprüche,
**gekennzeichnet durch**
eine zusätzliche zur Raumseite (20) hin angeordnete Beschichtung mit niedrigem Emissionsvermögen.

## Claims

1. Façade profile construction
a) having room-side bearing profiles (2),
b) having weather-side holding profiles (3),
c) having panel elements (7) fixed between the bearing profiles and holding profiles, and
d) having spaces which are formed between in each case two adjacent panel elements (7), and
e) having a thermal insulation element (18), which in each case covers a space in both the transverse direction (6) and the longitudinal direction,
the holding profiles (3), at the edges of the panel elements (7), having abutment-mounted outer sealing strips (14), and
in a weather-side (21) partial space formed between two adjacent outer sealing strips (14) and the holding profile (3), the thermal insulation element (18) being inserted as a separate element which is independent of the outer sealing strips (14), **characterized in that** the thermal insulation element (18) completely fills the partial space and bears flush against the outer sealing strips (14) and the edges of the panel elements (7), partially overlapping the latter.

2. Profile construction according to Claim 1, **characterized in that** the thermal insulation element (18) is rectangular in cross section.

3. Profile construction according to Claim 1 or 2, **characterized by** a resilient material being used for the thermal insulation element (18), in such a manner that the thermal insulation element (18) acts in the manner of an insulation cushion.

4. Profile construction according to one or more of the preceding claims, **characterized by** an adhesive layer on a surface of the thermal insulation element (18).

5. Profile construction according to one or more of the preceding claims, **characterized by** an additional coating, arranged facing towards the room (20), with a low emissivity.

## Revendications

1. Construction de profilés de façade, comprenant :
a) des profilés porteurs intérieurs au bâtiment (2),
b) des profilés de maintien extérieurs au bâtiment (3),
c) des éléments surfaciques (7) fixés entre les profilés porteurs et les profilés de maintien, et
d) des intervalles formés respectivement entre deux éléments surfaciques voisins (7), et
e) un élément d'isolation thermique (18) qui recouvre un intervalle respectif aussi bien en direction transversale (6) qu'en direction longitudinale, tel que les profilés de maintien (3) comprennent des barrettes d'étanchement extérieures supportées au niveau des bordures des éléments surfaciques (7),
**caractérisée en ce que**
l'élément d'isolation thermique (18) sous forme d'un élément autonome et indépendant des barrettes d'étanchement extérieures (14) est mis en place dans un intervalle partiel côté extérieur au bâtiment (21) formé entre deux barrettes d'étanchement extérieures voisines (14) et le profilé de maintien (3), et
l'élément d'isolation thermique (18) remplit totalement l'intervalle partiel et s'applique en affleurement contre les barrettes d'étanchement extérieures (14) ainsi que contre les bordures des éléments surfaciques (7) en coiffant partiellement ceux-ci.

2. Construction de profilés de façade selon la revendication 1, **caractérisée en ce que** l'élément d'isolation thermique (18) présente une section rectangulaire.

3. Construction de profilés de façade selon l'une ou l'autre des revendications 1 et 2, **caractérisée en ce que** l'élément d'isolation thermique (18) est en matériau présentant l'élasticité d'un ressort, de telle sorte que l'élément d'isolation thermique (18) fait office de coussin d'amortissement.

4. Construction de profilés de façade selon l'une ou plusieurs des revendications précédentes, **caractérisée par** une couche de colle sur une surface de l'élément d'isolation thermique (18).

5. Construction de profilés de façade selon l'une ou plusieurs des revendications précédentes, **caractérisée par** un revêtement additionnel agencé du côté intérieur au bâtiment (20) et présentant une faible propriété d'émission.
